# EUROPÄISCHE PATENTSCHRIFT

(11) **EP 0 391 298 B1**
(45) Veröffentlichungstag und Bekanntmachung des Hinweises auf die Patenterteilung: **24.08.1994**
(21) Anmeldenummer: 90106261.2
(22) Anmeldetag: 02.04.1990
(51) Int. Cl.: H01R 19/06, H01R 13/504

(54) **Schutzkontaktstecker mit einer der Anschlussbuchse für den Schutzleiter zugeordneten Einführhilfe**
Connector with protective contact and with a lead-in help coordinated to the connection socket of the protective contact
Connecteur à contact de protection et à une aide d'entrée coordonnée à une douille de raccordement pour le contact de protection

(30) Priorität: 07.04.1989 DE 3911315
(43) Veröffentlichungstag der Anmeldung: 10.10.1990
(73) Patentinhaber: Taller GmbH, D-76337 Waldbronn (DE)
(72) Erfinder: Taller, Michael, D-7517 Waldbronn (DE)
(74) Vertreter: Zahn, Roland, Dipl.-Ing.

(56) Entgegenhaltungen:
- EP-A- 0 328 992
- EP-A- 0 332 034
- DE-A- 1 540 151
- DE-B- 2 532 872
- FR-A- 2 538 625

## Beschreibung

Die vorliegende Erfindung bezieht sich auf einen Schutzkontaktstecker nach dem Oberbegriff des Patentanspruchs. Ein Schutzkontaktstecker dieser Art ist Gegenstand der älteren Patentanmeldung 89 10 35 48.7 (EP 0 332 034).

Auch wenn sich dieser Stecker bereits außerordentlich gut bewährt und weitgehend durchgesetzt hat, so hat es sich doch gezeigt, daß noch Verbesserungen möglich sind, und zwar im Hinblick auf die sogenannte Einführhilfe für den Schutzleiteranschluß der Verbraucherleitung. Bei der konstruktiven Lösung nach der älteren Patentanmeldung EP 0 332 034 besteht diese Einführhilfe von der Prinziplösung her aus einem separatem Formteil, das auf der Anschlußbuchse für den Schutzleiter aufliegt; die in der älteren Patentanmeldung EP 0 332 034 offenbarte konkrete Lösung besteht darin, daß der Einführtrichter direkt am entsprechenden Steg der Steckerbrücke angeformt ist, und so der Anschlußbuchse für den Schutzleiter gegenüber liegt.

Mit der vorliegenden Erfindung soll ein weiterer Weg zur Realisierung des Einführtrichters für den Schutzleiter aufgezeigt werden.

Dieser erfindungsgemäße Einführtrichter ist dadurch charakterisiert, daß er an einem von der ebenen Grundplatte der Steckerbrücke abstehenden, die Anschlußbuchse überkragenden L-förmigen Formteil, bestehend aus einem Stützfuß und einer Überdachung, ausgebildet ist, d.h. dort integriert ist. Ferner ist der Stützfuß parallel stehend zu den Schenkeln des U-förmigen Formteils im mittleren Bereich der Grundplatte angeordnet und die Überdachung ist zum benachbarten Schenkel hin ausgerichtet.

Diese Lösung hat insofern fertigungstechnische Vorzüge, als die Abkühlzeiten für die Steckerbrücke und damit die Gefahr des Verzugs dieser Steckerbrücke aufgrund Materialschwunds vermindert sind.

Die Erfindung wird im folgenden anhand der Zeichnung näher erläutert. Diese zeigt
- zwei Ansichten eines Schutzkontaktsteckers in Schnittdarstellung mit einem von der Grundplatte der Steckerbrücke abstehenden L-förmigen Formteil.

Die Steckerbrücke 1 nach Fig. 1 besteht im wesentlichen aus einem U-förmigen Formteil 10 aus hartelastischem Kunststoff. Die beiden Schenkel 11, 12 des U begrenzen einen Freiraum 13 und sind über einen Verbindungssteg 14 (Grundplatte der Steckerbrücke 1) miteinander verbunden.

Die soweit bezüglich der mechanischen Grundform beschriebene Steckerbrücke 1 ist elektrisch wie folgt bestückt: An der Außenseite der Grundplatte 14 ragen in genormten Abstand zueinander und mit genormter Länge Kontaktstifte 15 nach außen (mit denen der Stecker letztlich in eine Netzsteckdose eingeführt wird). Die Kontaktstifte 15 sitzen fest in ensprechenden Bohrungen der Grundplatte 14 und sie sind (am zweiten Ende) rückseitig soweit verlängert, daß sie in Form von hohlzylindrischen Anschlußstiften 16 in den Freiraum 13 des U-förmigen Formteils 10 ragen. Mit diesen Anschlußstiften 16 werden letztlich die Stromleiter einer Verbraucherleitung mechanisch verbunden, insbesondere angecrimpt oder angequetscht.

Das elektrische System wird durch einen Schutzleiter vervollständigt, der als Teil der Verbraucherleitung mit einer Anschlußbuchse 19 verbunden ist. Die Anschlußbuchse 19 des Schutzleiters ist Teil einer an den Außenseiten der Schenkel 11, 12 des U-förmigen Formteils 10 liegenden Erdungsfeder 20, die beim Einstecken des Schutzkontaktsteckers in eine Netzsteckdose diese mit einer sich im anzuschließenden Gerät befindlichen Kupplung verbindet, so daß der Schutzleiter der Verbraucherleitung und damit das Gerät selbst Erdschluß haben.

Die soweit beschriebene Steckerbrücke 1 ist Stand der Technik. Beim Umspritzen dieser Steckerbrücke zwecks Endfertigung des Schutzkontaktsteckers können nun Probleme dahingehend auftreten, daß es bei seitlich abstehenden Einzeldrähtchen der Stromleiter und des Schutzleiters vorkommen kann, daß diese bis nach außen durch den gespritzten Steckerkopf reichen und somit eine Gefahrenquelle bilden.

Um dieses Risiko gänzlich auszuschalten und sicher zu gewährleisten, daß die Einzeldrähtchen sicher eingefangen werden, ist die Steckerbrücke 1 mit der Erdungsfeder 20 der älteren Patentanmeldung EP 0 332 034 gemäß so ausgebildet, daß den Anschlußstiften 16 und der Anschlußbuchse 19 eine konische Einführhilfe für die Leiterenden der Stromleiter und des Schutzleiters vorgesetzt ist. Gemäß der vorliegenden Weiterbildung ist diese Einführhilfe für den Schutzleiter wie folgt verifiziert:

Dem der Anschlußbuchse 19 für den Schutzleiter benachbarten Schenkel 11 des U ist - als integrierter Bestandteil der Spritzform für die Grundplatte der Steckerbrücke 1 - ein von dieser Grundplatte 1 abstehendes L-förmiges Formteil 21 angespritzt. Dieses Formteil 21 steht parallel zu den Schenkeln 11, 12 des U-förmigen Formteils 10 und ragt über die Anschlußbuchse 19 hinaus; das Formteil 21 stützt sich also über einen von einem L-Schenkel gebildeten Stützfuß 22 an der Grundplatte 14 der Steckerbrücke 1 ab.

Am freien Ende ist der den Stützfuß 22 bildende L-Schenkel rechtwinklig so abgekröpft, daß sich eine zum benachbarten Schenkel 11 hin gerichtete Überdachung 23 für die Anschlußbuchse 19 des Schutzleiters ergibt. Diese Überdachung 23 wird letztlich vom kurzen Schenkel des L-förmigen Formteils 21 gebildet.

Ein wesentliches Teilmerkmal des L-förmigen Formteils 21 ist eine koaxial zur zugehörigen Anschlußbuchse 19 liegende konische Durchgangsbohrung 24, deren kleinerer Durchmesser der Stirnseite der Anschlußbuchse 19 gegenüberliegt. So ergibt sich zur freien Seite des L-förmigen Formteils 21 hin eine trichterförmige Erweiterung, über die sich das abisolierte Leitungsende des Schutzleiters leicht und sicher in die Anschlußbuchse 19 einführen läßt.

Für den Fall, daß wider Erwarten doch einmal ein Einzeldrähtchen des Schutzleiters abknicken und abstehen sollte, ist die Materialstärke des L-förmigen Formteils 21 im Bereich der Durchgangsbohrung 24 so gewählt, daß - der Länge der Abioslierung entsprechend - dieses Einzeldrähtchen sicher hinter der Oberkante der Durchgangsbohrung 24 verschwindet.

Der Schutzleiter läßt sich somit sicher mit Hilfe des L-förmigen Formteils 21 bzw. der konischen Durchgangsbohrung 24 einführen und fixieren, beispielsweise durch Quetschen bzw. Crimpen.

## Patentansprüche

1. Schutzkontaktstecker für an eine Netzsteckdose anschließbare elektrische Geräte,
mit einer im wesentlichen aus einem U-förmigen Formteil (10) bestehenden Steckerbrücke (1) zur Halterung einer Erdungsfeder (20) mit einer hohlzylindrischen Anschlußbuchse (19) für den Schutzleiter einer Verbraucherleitung,
wobei die Leiterenden des Schutzleiters endseitig abisoliert in die Anschlußbuchse gesteckt und mit dieser fest verbunden sind, wobei der Anschlußbuchse ein Einführtrichter (24) mit einer konischen Durchgangsbohrung zugeordnet ist, und wobei die Steckerbrücke gemeinsam mit einem Endstück der Verbraucherleitung in einer Spritzform mit Kunststoff umspritzt ist,
dadurch gekennzeichnet,
daß der Einführtrichter (24) an einem von der ebenen Grundplatte der Steckerbrücke (1) abstehenden, die Anschlußbuchse (19) überkragenden L-förmigen Formteil (21), bestehend aus einem Stützfuß (22) und einer Überdachung (23), ausgebildet ist,
wobei der Stützfuß (22) parallel stehend zu den Schenkeln (11, 12) des U-förmigen Formteils (10̸) im mittleren Bereich der Grundplatte als deren integraler Teil angeordnet ist und wobei die Überdachung (23) zum benachbarten Schenkel (11) hin ausgerichtet ist.

## Claims

1. A safety plug for electrical devices which can be plugged into a mains socket, with a plug bridge (1) having a substantially U-shaped moulded part (10) for fixing an earthing spring (20) with a hollow cylindrical terminal pin (19) for the protective conductor of a consumer's cable
- wherein the conductor ends of the protective conductor, with the ends insulated, are plugged into the terminal pin and firmly connected thereto,
- wherein an inlet funnel (24) with a conical trough hole is assigned to the terminal pin, and
- wherein synthetic material is injected round the plug bridge and an end piece of the consumer's cable in an injection mould,
characterized in that
- the inlet funnel (24) is formed at a L-shaped moulded part (21) which is projecting from the flush baseplate of the plug bridge (1), projecting over the terminal pin (19), and consisting of a supporting foot (22) and a cover (23),
- wherein the supporting foot (22) is arranged as an integral part of the baseplate standing vertically to the legs (11,12) of the U-shaped moulded part (10) in the central area of said baseplate, and wherein the cover (23) is aligned towards the adjacent leg (11).

## Revendications

1. Connecteur à contact de mise à la terre pour appareils électriques pouvant être raccordés à une prise de secteur, comportant un pont de connecteur (1) composé d'une pièce moulée en forme de U (10) destinée à maintenir un ressort de mise à la terre (20) et une douille de raccordement cylindrique creuse (19) pour le conducteur de protection d'une ligne d'abonné, sachant que les extrémités conductrices du conducteur de protection sont enfoncés dans la douille de raccordement en étant isolées et y sont reliées fixement, sachant qu'un cône d'introduction (24) muni d'un perçage conique est associé à la douille de raccordement, et sachant que le pont du connecteur ainsi qu'une extrémité de la ligne d'abonné sont recouverts de matière plastique dans un moule à injection, caractérisé en ce que le cône d'introduction (24) est réalisé sur une pièce moulée (21) en forme de L faisant saillie de la plaque de base plane du pont du connecteur (1) et dépassant la douille de raccordement (19), qui est composée d'un pied d'appui (22) et d'une partie de recouvrement (23), sachant que le pied d'appui (22) est disposé parallèlement aux branches (11, 12) de la pièce moulée en forme de U (10), dans la partie centrale de la plaque de base en tant que partie intégrante de cette dernière, et sachant que la partie de recouvrement (23) est dirigée vers la branche voisine (11).
